# EUROPÄISCHE PATENTSCHRIFT

(11) **EP 2 989 293 B1**
(45) Veröffentlichungstag und Bekanntmachung des Hinweises auf die Patenterteilung: **12.04.2017**
(21) Anmeldenummer: 14721908.3
(22) Anmeldetag: 08.05.2014
(51) Int. Cl.: F01B 9/02

(54) **GLEITSTEIN FÜR EINE KURBELSCHLAUFEN-HUBKOLBENMASCHINE**
SLIDING BLOCK FOR A BOURKE RECIPROCATING ENGINE
COULISSEAU POUR MACHINE À PISTON ALTERNATIF À MANIVELLE-CADRE

(30) Priorität: 27.06.2013 DE 102013106755
(43) Veröffentlichungstag der Anmeldung: 02.03.2016
(73) Patentinhaber: Geist, Bertwin R., 82547 Eurasburg (DE)
(72) Erfinder: FICHT, Reinhold, 85614 Kirchseeon (DE); STEINBEIßER, Tobias, 81541 München (DE)
(74) Vertreter: nospat Patent- und Rechtsanwälte GbR
(86) Internationale Anmeldenummer: PCT/EP2014/059474
(87) Internationale Veröffentlichungsnummer: WO 2014/206621

(56) Entgegenhaltungen:
- WO-A1-02/27143
- DE-A1- 4 042 425
- JP-A- H10 274 155
- JP-A- 2004 293 320
- US-A- 4 491 097

## Beschreibung

Die Erfindung betrifft einen Gleitstein für eine Kurbelschlaufen-Hubkolbenmaschine nach dem Oberbegriff des Anspruchs 1.

Aus der US 4,013,048 ist ein Kurbelschlaufenmotor mit einem Gleitstein, der in einer Kurbelschlaufe verschieblich gelagert ist, bekannt. Der Gleitstein besitzt Gleitseiten, die mit einer Gleitbahn der Kurbelschlaufe zusammenwirken. Die Gleitseiten weisen eine rillenartige Kanalstruktur auf, wobei Drucköl führende Kanäle zur Befüllung der Rillen mit Öl vorgesehen sind.

Aus der JP 2004 293320A ist ein Mehrzylinderkompressor in Kurbelschlaufenbauart bekannt. Bei diesem Kompressor, der sich insbesondere durch einen sehr kurzen Hub auszeichnet sind Gleitbahnen in der Kurbelschlaufe federnd gelagert. Die Ölzuführung für die Gleitpaarung an Kurbelbahnen/Gleitstein erfolgt über die Kurbelschlaufe. Eine derartige Ölversorgung dieser Gleitpaarung ist umständlich und zumindest für Hubkolbenmaschinen in Kurbelschlaufenbauart, die als Verbrennungsmotor arbeiten, ungeeignet. Des Weiteren ist eine derartige Druckölversorgung, wie sie in der JP 2004 293320A offenbart ist, für Hubkolbenmaschinen mit einem längeren Hub ungeeignet.

Aus der WO02/27143A1 ist ein Gleitstein für eine Hubkolbenmaschine in der Bauart einer Kurbelschlaufenmaschine bekannt, bei dem über Druckölkanäle die Gleitpaarung zwischen dem Gleitstein und der Gleitbahn der Kurbelschlaufe vom Gleitstein her mit Drucköl versorgt wird. Ein derartiger gattungsgemäßer Gleitstein hat sich bewährt, jedoch können insbesondere im Dauerbetrieb durch dynamische Kippprozesse des Gleitsteins innerhalb der Kurbelschlaufe noch unerwünschte Verschleißerscheinungen auf der Gleitseite des Gleitsteins und/oder der Gleitbahn der Kurbelschlaufe auftreten.

Aus der DE 3218339A1 ist eine Kurbelschlaufenanordnung für eine Brennkraftmaschine bekannt, bei der Gleitbahnen einer Kurbelschlaufe durch separat eingelegte Gleitplatten gebildet sind.

Aufgabe der Erfindung ist es, einen Gleitstein für eine Kurbelschlaufen-Hubkolbenmaschine anzugeben, bei dem Verschleißerscheinungen an einer Gleitpaarung zwischen Gleitstein und einer Gleitbahn der Kurbelschlaufe weiter minimiert sind. Eine weitere Aufgabe der Erfindung ist es, einen Gleitstein anzugeben, welcher in der Lage ist, Toleranzen, die in der Parallelität von Gleitbahnen der Kurbelschlaufe auftreten, möglichst ausgleichen zu können, ohne den Verschleiß zu erhöhen.

Diese Aufgaben werden mit einem Gleitstein mit den Merkmalen des Anspruchs 1 in ihrer Gesamtheit gelöst. Weitere vorteilhafte Ausführungsformen sind in den Unteransprüchen angegeben.

Erfindungsgemäß wurde erkannt, dass es zur Lösung der technischen Aufgabe zielführend ist, dem Gleitstein bezüglich diesem schwimmend gelagerte Gleitplatten zuzuordnen, damit zum einen zwischen dem Gleitsteingrundkörper und den Gleitplatten ein Schmierstoffpolster und zum anderen zwischen den Gleitplatten und der Gleitbahn der Kurbelschlaufe ein Schmierstofffilm ausgebildet ist. Die Erfindung geht somit erstmals den Weg, zwischen dem Gleitsteingrundkörper und der Kurbelschlaufe durch Zwischenschaltung einer Gleitplatte einen doppelten Schmierstofffilm bzw. ein doppeltes Schmierstoffpolster vorzusehen. Dabei ist das eine Schmierstoffpolster, welches sich zwischen der Gleitplatte und der Gleitbahn der Kurbelschlaufe ausbildet durch die oszillierende Bewegung der Gleitplatte relativ zur Gleitbahn der Kurbelschlaufe ein sich dynamisch ausbildender Schmierstofffilm. Das Schmierstoffpolster, welches sich zwischen der Gleitplatte und dem Grundkörper des Gleitsteins ausbildet ist dabei ein sich aufgrund von statischem Schmierstoffdruck einer Schmierstoffpumpe der Kurbelschlaufen-Hubkolbenmaschine ausbildendes Schmierstoffpolster. Die Gleitplatte ist in einer Gleitrichtung bezüglich des Gleitsteingrundkörpers fixiert und bewegt sich somit mit dem Gleitsteingrundkörper mit. Senkrecht zu einer Gleitrichtung, insbesondere senkrecht auf die Gleitbahn der dazugehörigen Kurbelschlaufe bzw. senkrecht zu einer Gleitseite der Gleitplatte, die der Gleitbahn der Kurbelschlaufe zugewandt ist, ist die Gleitplatte schwimmend relativ zum Grundkörper des Gleitsteins gelagert. Durch diese erfindungsgemäßen Maßnahmen, gelingt es, zum einen den Verschleiß zwischen der Gleitplatte und der Gleitbahn der Kurbelschlaufe zu minimieren. Zum anderen gelingt nach Art eines hydraulischen Spielausgleiches, den das Schmierstoffpolster zwischen der Gleitplatte und dem Grundkörper des Gleitsteins bewirkt, ein wirksamer Toleranzausgleich von gegebenenfalls vorhandenen Toleranzen zwischen gegenüberliegenden Gleitbahnen einer Kurbelschlaufe. Durch diese erfindungsgemäße Einbettung der Gleitplatten in zwei unterschiedliche Schmierstofffilme bzw. Schmierstoffpolster, das heißt durch die Einbettung in ein statisches Schmierstoffpolster zwischen dem Grundkörper und der Gleitplatte und einen dynamischen Schmierstofffilm zwischen Gleitplatte und der Kurbelschlaufe, gelingt es, den Verschleiß auch bei den zwingend vorhandenen Kippbewegungen des Gleitsteins relativ zur Kurbelschlaufe insbesondere in den randlichen Endbreichen der Gleitplatte (gesehen in Gleitrichtung) zu minimieren.

Als Schmierstoff kommen insbesondere Öle oder z.B. bei zu schmierenden Teilen aus keramischen Werkstoffen auch Wasser oder Wasser-Öl-Emulsionen in Betracht. Auch können Festkörperschmierstoffe wie MoS₂ bevorzugt zusammen mit einem Fluid zum Einsatz kommen. Je nach der Materialbeschaffenheit der zu schmierenden Partner können also alle geeigneten Arten von Fluiden eingesetzt werden.

Gemäß einer besonderen Ausführungsform der Erfindung ist den Spalt zwischen der Gleitplatte und dem Grundkörper des Gleitsteins zumindest teilweise randlich umgebend eine Barriere zum Behindern des Schmierstoffaustritts aus dem Spalt vorgesehen. Hierdurch gelingt es, den Schmierstoffaustritt aus dem statischen Schmierstoffpolster zwischen der Gleitplatte und dem Grundkörper des Gleitsteins gezielt zu beeinflussen. Insbesondere ist dies dafür wesentlich, dass kein unkontrollierter Schmierstoffdruckabfall in der gesamten Kurbelschlaufen-Hubkolbenmaschine stattfindet.

Beispielsweise kann die Barriere zumindest ein Steg sein, der sich von der zumindest einen Gleitplatte den Spalt überdeckend wegstreckt. Oder die Barriere kann ein Steg sein, der sich vom Grundkörper des Gleitsteins den Spalt überdeckend wegerstreckt. Die Barriere kann voll umfänglich vorhanden sein und wirkt somit nach Art einer Labyrinthdichtung für gegebenenfalls aus dem statischen Schmierstoffpolster austretenden Schmierstoff, wodurch der Schmierstoffaustritt wirksam behindert ist und sichergestellt ist, dass zwischen dem Gleitsteingrundkörper und der Gleitplatte ein ausreichendes Schmierstoffpolster vorhanden ist.

In einer bevorzugten Art und Weise wird die Barriere auch dazu benutzt, die zumindest eine Gleitplatte in einer Gleitrichtung bezüglich des Grundkörpers formschlüssig zu halten.

Ist die Gleitplatte bezüglich des Gleitsteingrundkörpers mittels Stegen gehaltert, so gelingt es, die Gleitplatte in einer Richtung senkrecht zu einer Ebene der Gleitplatte der Kurbelschlaufe bezüglich des Grundkörpers schwimmend zu lagern, sodass sichergestellt ist, dass sich sowohl zwischen dem Grundkörper und der Gleitplatte ein statisches Schmierstoffpolster wie auch zwischen der Gleitplatte und der korrespondierenden Gleitbahn einer Kurbelschlaufe ein dynamisches Schmierstoffpolster (Schmierstofffilm) bilden kann.

Zur Sicherstellung der Schmierstoffversorgung des Spaltes zwischen der Gleitplatte und dem Grundkörper weist der Grundkörper zumindest einen im Betrieb unter Druck stehenden Schmierstoff führenden Kanal auf, der mit dem Spalt kommuniziert.

Zur Weiterleitung des über den Kanal in den Spalt eingebrachten Schmierstoffs weist die Gleitplatte erfindungsgemäß zumindest eine Schmierstoffdurchführungsöffnung auf, durch die im Betrieb Schmierstoff in einen zweiten Spalt zwischen der Gleitbahn der Kurbelschlaufe und der Gleitplatte leitbar ist. Somit kann mittels einer zentralen Schmierstoffversorgung des Gleitsteins über den Kurbelzapfen einer Kurbelwelle sowohl das Schmierstoffpolster zwischen der Gleitplatte und dem Gleitsteingrundkörper wie auch der Schmierstofffilm zwischen der Gleitplatte und der Gleitbahn der Kurbelschlaufe mit ausreichend Schmierstoff versorgt werden. Dabei kann beispielsweise eine Schmierstoffdurchführungsöffnung mit dem Kanal fluchten, sodass Schmierstoff direkt aus dem Kanal durch die Schmierstoffdurchführungsöffnung in den zweiten Spalt zwischen der Gleitplatte und der Gleitbahn der Kurbelschlaufe gelangen kann. Zu-dem können neben dem oben erwähnten Kanal, der mit der Schmierstoffdurchführungsöffnung fluchtet weitere Kanäle im Grundkörper des Gleitsteins vorhanden sein, die Schmierstoff in den ersten Spalt zwischen dem Gleitsteingrundkörper und der Gleitplatte zum Aufbau des statischen Schmierstoffpolster fördern.

Um im dynamischen Schmierstofffilm zwischen der Gleitplatte und der Gleitbahn der Kurbelschlaufe eine ausreichende Schmierstoffmenge zur Verbesserung der Notlaufeigenschaften zur Verfügung zu stellen, ist es zweckmäßig, in einer im Betrieb der Kurbelschlaufe zugewandten Gleitseite der Gleitplatte zur Ausbildung von Schmierstofftaschen eine Vielzahl von Vertiefungen vorzusehen.

Die Vertiefungen können beispielsweise kalottenförmig oder runde Mulden sein und eine Tiefe von ca. 0,05 bis 0,1 mm aufweisen. Es ist zweckmäßig, den Flächenanteil der Vertiefungen nicht größer als 50%, bevorzugt 20%-40%, der Grundfläche der Gleitseite zu wählen.

Es hat sich als vorteilhaft erwiesen, die Vertiefungen in einer Längsrichtung der Gleitplatte linienförmig anzuordnen. Die Notlaufeigenschaften können insbesondere auch dadurch verbessert werden, dass die aus den Vertiefungen gebildeten Linien zur Gleitrichtung einen Winkel α einschließen, wobei der Winkel α zweckmäßiger Weise 3° bis 20°, insbesondere zwischen 5° bis 15° beträgt.

Ebenso wie das Vorsehen von Vertiefungen hat sich bewährt, die Gleitseite der Gleitplatte mit einer Vielzahl von noppenartigen Erhöhungen zu versehen, die in einer Längsrichtung der Gleitplatte linienförmig angeordnet sind. Auch die Linien, die durch die Erhöhungen gebildet werden, können einen Winkel α zur Gleitrichtung einschließen, der wie oben erwähnt zwischen 3° und 20°, insbesondere zwischen 5° und 15° betragen kann.

Der tragende Flächenanteil der Erhöhungen beträgt dabei mindestens 50%, bevorzugt 60%-80% der Fläche der Gleitseite.

Hierbei hat es sich auch bewährt, benachbarte Linien von Vertiefungen oder Erhöhungen zueinander versetzt anzuordnen.

In einer besonderen Ausführungsform der Erfindung können zur formschlüssigen Festlegung der Gleitplatten relativ zum Grundkörper stirnseitig Haltestege vorgesehen sein, sodass die Gleitplatte zwangsweise mit dem Grundkörper des Gleitsteins mitbewegt wird. Gleichwohl können auch Stifte oder andere geeignete Befestigungsmittel vorgesehen sein, die einerseits ein Mitbewegen der Gleitplatte mit dem Grundkörper des Gleitsteins sicherstellen und andererseits eine schwimmende Lagerung senkrecht zur Ebene der Gleitplatte bzw. der Gleitbahn ermöglichen.

Im Folgenden wird die Erfindung an Hand der Zeichnung beispielhaft näher erläutert. Es zeigen:
- Figur 1:: eine erste Ausführungsform des erfindungsgemäßen Gleitsteins in perspektivischer Ansicht, bei dem eine Gleitplatte am Grundkörper des Gleitsteins montiert ist, nämlich schwimmend gelagert ist ;
- Figur 2:: den Grundkörper und die Gleitplatte des Gleitsteins gemäß Figur 2 in demontiertem Zustand;
- Figur 3:: eine schematische Darstellung einer zweiten Ausführungsform des erfindungsgemäßen Gleitsteins in perspektivischer Ansicht und
- Figur 4:: eine Draufsicht auf eine Gleitseite einer Gleitplatte in schematischer vergrößerter Ansicht (Ausschnitt).

Im Rahmen der Figurenbeschreibung wird beispielhaft davon ausgegangen, dass als Schmierstoff ein Öl zum Einsatz kommt. Gleichwohl sind die Ausführungsbeispiele nicht auf Öl als Schmierstoff begrenzt. Vielmehr können - wie weiter oben erläutert - alle geeigneten Schmierstoffe zum Einsatz kommen.

Eine erste Ausführungsform des erfindungsgemäßen Gleitsteins (Figur 1) besitzt einen Grundkörper 1, der im Ausführungsbeispiel aus einer ersten Grundkörperhälfte 1' und einer zweiten Grundkörperhälfte 2' besteht. Der Grundkörper 1 weißt eine Aufnahmeöffnung 3 für einen Kurbelzapfen einer Kurbelwelle einer Kurbelschlaufen-Hubkolbenmaschine auf. Im Inneren der Aufnahmeöffnung 3 sind zumindest ein, bevorzugt mehrere Kanäle 4 vorgesehen, die mit einer im Betrieb einer Gleitbahn (nicht gezeigt) einer Kurbelschlaufe (nicht gezeigt) zugewandten Seitenfläche 5 korrespondieren und an dieser austreten. Den Seitenflächen 5 des Grundkörpers 1 sind jeweils Gleitplatten 6 zugeordnet, die bezüglich einer Gleitrichtung 7 bezüglich des Grundkörpers 1 formschlüssig mit dem Grundkörper 1 verbunden sind und in einer Richtung senkrecht zur Gleitrichtung 7 (Doppelpfeilrichtung 8) insbesondere senkrecht zur Ebene des Gleitplatte 6 bezüglich des Grundkörpers 1 schwimmend, das heißt verschieblich gelagert sind. Hierdurch bilden jeweils eine Gleitplatte 6 und der Grundkörper 1 zwischen sich einen ersten Spalt 9 aus. Der erste Spalt 9 dient dazu, Raum für ein erstes Ölpolster (statisches Ölpolster) für Drucköl, welches über die Kanäle 4 in den Spalt 9 gelangt zur Verfügung zu stellen. Im Ausführungsbeispiel gemäß Figur 1 ist der Spalt 9 von Längskanten der Gleitplatte 6 mittels Stegen 10, die in taschenförmigen Ausnehmungen 11 des Grundkörpers 1 angeordnet sind gegen seitlichen Ölaustritt zumindest teilweise abgedeckt. Der Steg 10 bzw. die Stege 10 bilden somit für Drucköl, welches sich im ersten Spalt 9 befindet, eine Barriere. Die Gleitplatte 6 weist eine Öldurchgangsöffnung 12 auf, durch die Drucköl, welches sich im ersten Spalt 9 befindet oder über die Kanäle 4, soweit sie mit der Öldurchgangsöffnung 12 fluchten, auf eine Gleitseite 13 der Gleitplatten 6 gelangt. Die Gleitseiten 13 der Gleitplatten 6 sind im Betrieb der Kurbelschlaufen-Hubkolbenmaschine einer Gleitbahn (nicht gezeigt) der Kurbelschlaufe (nicht gezeigt) zugewandt. Zwischen den Gleitseiten 13 und der korrespondierenden Gleitbahn der Kurbelschlaufe findet in Gleitrichtung 7 die Relativbewegung zwischen dem Gleitstein und der Kurbelschlaufe statt. Zwischen der Gleitseite 13 und der Gleitbahn der Kurbelschlaufe bildet sich somit aufgrund der Relativgeschwindigkeit dieser beiden Gleitpartner zueinander ein dynamischer Ölfilm aus, der im zweiten Spalt zwischen der Gleitplatte 6 und der Gleitbahn der Kurbelschlaufe angeordnet ist.

Zur Aufnahme der Stege 10 (Figur 2) der Gleitplatte 6 besitzt der Grundkörper 1 taschenförmige Ausnehmungen 11. Die taschenförmigen Ausnehmungen 11 sind hinsichtlich ihrer Abmessungen derart beschaffen, dass die Stege 10 in Gleitrichtung 7 spielfrei oder nahezu spielfrei in den taschenförmigen Ausnehmungen 11 sitzen und sich mit Stegkanten 10a an korrespondierenden Kanten 11a der taschenförmigen Ausnehmung 11 abstützen. In der Doppelpfeilrichtung 8 sind die Stege 10 gleitend in den taschenförmigen Ausnehmungen 11 geführt, sodass durch Aufbau eines Öldrucks bewirkt wird, dass Drucköl durch zumindest einen Kanal 4 in den Spalt 9 zwischen der Gleitplatte 6 und dem Grundkörper 1 des Gleitsteins gelangt.

Bei einer weiteren Ausführungsform des erfindungsgemäßen Gleitsteins gemäß Figur 3 besitzt der Grundkörper 1 Stege 10 die in entsprechende Ausnehmungen 14 der Gleitplatte 6 eingreifen. Die Stege 10 des Grundkörpers 1 wirken bei diesem Ausführungsbeispiel ebenfalls als Barriere für einen Ölfilm, bzw. für das sich im ersten Spalt 9 zwischen der Gleitplatte 6 und dem Grundkörper 1 befindliche Drucköl. Das Drucköl gelangt wie beim ersten Ausführungsbeispiel über eine Vielzahl von Kanälen 4 in den Spalt 9. Im Ausführungsbeispiel gemäß Figur 3 korrespondiert der mittlere Kanal 4 mit der Öldurchführungsöffnung 12 der Gleitplatte 6, sodass sichergestellt ist, dass Drucköl in den zweiten Spalt zwischen der Gleitseite 13 der Gleitplatte 6 und der Gleitbahn (nicht dargstellt) einer Kurbelschlaufe (nicht dargestellt) gelangen kann. Auf der Gleitseite 13, die der Kurbelschlaufe zugewandt ist, befinden sich kalottenartige Vertiefungen 15a oder im Wesentlichen punktförmige Erhöhungen 15, welche entlang einer Linie 16 angeordnet sind. Die Linie 16 kann gegenüber einer Gleitrichtung 7 einen Winkel α einschließen. Zweckmäßiger Weise weisen zwei benachbarte Linien 7 bzw. deren Erhöhungen 15 oder Vertiefungen 15a zu-einander einen Versatz a auf. Der Winkel α kann zweckmäßiger Weise zwischen 3° und 20°, insbesondere 5° und 15° betragen. Hierdurch wird sicher gestellt, dass in Gleitrichtung 7 aufeinander folgende Vertiefungen 15a/Erhöhungen 15 in Gleitrichtung 7 gesehen ebenfalls einen kleinen Versatz aufweisen, wodurch eine Öltaschen- bzw. Ölpolsterbildung für den Notlaufbetrieb verbessert ist. Bei einem genügend großen Spiel oder beispielsweise bei genügend zähem Öl kann es selbstverständlich auch ausreichen, die kalottenförmigen Vertiefungen 15a/punktförmigen Erhöhungen 15, die in einer Linie 16 angeordnet sind auch parallel zur Gleitrichtung 7 anzuordnen.

Bei einer besonderen Ausführungsform der Gleitplatten 6 besitzt die Gleitseite 13 Erhöhungen 15, welche in der Gleitrichtung 7 in Reihen angeordnet sind. Jeweils zwei benachbarte Reihen R1 und R2 sind in Gleitrichtung 7 gesehen zueinander versetzt angeordnet. Zwischen den Erhöhungen 15 sind Vertiefungen 15a angeordnet, wobei jeweils zwei in einer Gleitplattenquerrichtung 17 fluchtend benachbart zueinander angeordneten Erhöhungen 15 und jeweils zwei in einer der Reihen R1 oder R2 in der Gleitrichtung 7 fluchtend benachbart angeordneten Erhöhungen 15 einen Bereich B der Gleitseite 13 der Gleitplatten 6 umgrenzen, in dessen Zentrum Z die maximale Vertiefung 15a relativ zu den Erhöhungen 15 angeordnet ist. Im Beispiel gemäß Figur 4 ist der Bereich B in etwa rautenförmig. Das Tiefenmaß zwischen dem Zenit einer Erhöhung 15 und dem tiefsten Punkt einer Vertiefung 15a beträgt 0,05 mm bis 0,1 mm.

Der Durchmesser der Erhöhungen an deren höchstem Punkt d beträgt in etwa 2 mm bis 3 mm, insbesondere 2,5 mm. Die Abstände A zweier Noppen einer Reihe R1 oder R2 betragen bevorzugt etwa 2 mm. Der Abstand B zweier benachbarten Reihen R1 und R2 zueinander beträgt, bevorzugt etwa 1,5 mm bis 2,2 mm, insbesondere 2,0 mm. Eine Oberflächenstruktur, wie sie in der Figur 4 dargestellt ist, kann beispielsweise durch spanabhebende Bearbeitung, was jedoch relativ aufwändig ist, erreicht werden. Für größere Stückzahlen, beispielsweise in einer Serienfertigung bietet sich bei den angegebenen Maßen und Tiefen der Eindrückungen gegebenenfalls das Prägen oder anderweitiges Kaltumformen an. Eine derartige Oberfläche der Gleitseite der Gleitplatten 6 hat sich als besonders standfest und widerstandsfähig auch bei Kaltlaufbedingungen erwiesen.

Beim erfindungsgemäßen Gleitstein ist es besonderem Vorteil, dass durch das Vorsehen zweier Ölpolster, das heißt eines ersten Ölpolsters (statisches Ölpolster) im ersten Spalt 9 zwischen der Gleitplatte 6 und dem Grundkörper 1 des Gleitsteins und ein sich in Betrieb dynamisch aufbauendes Ölpolster zwischen der Gleitseite 13 und der Gleitbahn einer Kurbelschlaufe, Verschleiß, der durch Kippbewegungen des Gleitsteins in Betrieb verursacht wird, verhindert werden kann. Insbesondere betrifft dies stirnseitige Endbereiche der Gleitplatten 6, welche in Figur 3 schematisch mit dem Großbuchstaben A und B dargestellt sind. Dies wird derzeit dadurch erklärt, dass das statische Ölpolster, welches sich im ersten Spalt 9 ausbildet wie ein hydraulischer Spielausgleich funktioniert und je nach Belastung, insbesondere je nach randlicher Belastung der Gleitplatte 6 in gewissem Maße nachgeben kann, sodass eine Festkörperreibung in diesen Bereich zwischen Gleitplatte 6 und der Kurbelschlaufe (nicht gezeigt) zuverlässig verhindert werden kann. Das Ölaustrittsverhalten aus dem Spalt 9 im Betrieb kann durch das Vorsehen von Barrieren, die den Spalt 9 umfänglich zumindest teilweise abdecken, eingestellt oder vorbestimmt werden. Es hat sich bislang als zweckmäßig erwiesen, im Bereich der Verschleißbereiche A,B auf randlich angeordnete Barrieren (Stege 10) zu verzichten, sodass gerade dort aufgrund von Kippbewegungen als Ölpolster im Spalt 9 sich relativ schnell hinsichtlich seiner Dicke anpassen kann. Dies gelingt beispielsweise dadurch, dass die Stege 10 in diesen Bereichen A und B ganz weggelassen werden oder beispielsweise nur von geringer Höhe sind oder sich nur über Teilbereiche erstrecken, sodass zwischen den Stegen vorhanden sind über die das Öl aus dem Spalt 9 entweichen kann.

### Bezugszeichenliste

- 1: Grundkörper
- 1': Grundkörperhälfte
- 2': zweite Grundkörperhälfte
- 3: Aufnahmeöffnung
- 4: Kanäle
- 5: Seitenfläche
- 6: Gleitplatten
- 7: Gleitrichtung
- 8: Doppelpfeilrichtung
- 9: Spalt
- 10: Stege (Barriere)
- 11: taschenförmige Ausnehmung
- 12: Öldurchgangsöffnung
- 13: Gleitseite
- 14: Ausnehmungen
- 15: Erhöhungen
- 15a: Vertiefungen
- 16: Linie
- α: Winkel
- R1: Reihe
- R2: Reihe
- A: Bereich
- B: Bereich
- Z: Zentrum
- d: höchster Punkt der Erhöhungen

## Patentansprüche

1. Gleitstein für eine Kurbelschlaufen-Hubkolbenmaschine aufweisend einen Grundkörper (1) mit einer Aufnahmeöffnung (3) zum Zusammenwirken mit einem Kurbelzapfen einer Kurbelwelle und Seitenflächen (5), die im Betrieb Gleitbahnen einer Kurbelschlaufe zugewandt sind, wobei von der Aufnahmeöffnung (3) für den Kurbelzapfen zu den Seitenflächen (5) hin im Betrieb eine Versorgung mit unter Druck stehendem Schmierstoff vorhanden ist, wobei dem Grundkörper (1) im Bereich der den Gleitbahnen der Kurbelschlaufe zugewandten Seitenflächen (5) Gleitplatten (6) zugeordnet sind, wobei die Gleitplatten (6) bezüglich des Grundkörpers (1) schwimmend gelagert sind und zwischen den Gleitplatten (6) und den Seitenflächen (5) ein Spalt (9) vorhanden ist, der im Betrieb der Kurbelschlaufen-Hubkolbenmaschine zumindest teilweise schmiersroffgefüllt ist, **dadurch gekennzeichnet, dass** die Gleitplatte (6) zumindest eine Durchführungsöffnung (12) aufweist, durch die im Betrieb Schmierstoff zu einem Gleitspalt zwischen der Gleitbahn der Kurbelschlaufe und der Gleitplatte (6) leitbar ist.

2. Gleitstein nach Anspruch 1, **dadurch gekennzeichnet, dass** den Spalt (9) zumindest teilweise randlich umgebend eine Barriere (10) zum Behindern des Schmierstoffaustritts aus dem Spalt (9) vorgesehen ist.

3. Gleitstein nach Anspruch 2, **dadurch gekennzeichnet, dass** die Barriere (10) zumindest ein Steg (10) ist, der sich von der zumindest einer Gleitplatte (6) oder vom Grundkörper (1) den Spalt (9) überdeckend wegerstreckt.

4. Gleitstein nach Anspruch 2 oder 3, **dadurch gekennzeichnet, dass** die Barriere (10), die zumindest eine Gleitplatte (6) in einer Gleitrichtung (7) bezüglich des Grundkörpers (1) formschlüssig festlegt/hält.

5. Gleitstein nach einem der vorangegangenen Ansprüche, **dadurch gekennzeichnet, dass** die Gleitplatte (6) senkrecht zu einer Ebene der Gleitplatte (6) bezüglich des Grundkörpers (1) verschieblich, d. h. schwimmend gelagert ist.

6. Gleitstein nach einem der vorangegangenen Ansprüche, **dadurch gekennzeichnet, dass** der Grundkörper (1) zumindest einen im Betrieb unter Druck stehenden Schmierstoff führenden Kanal (4) aufweist, der mit dem Spalt (9) kommuniziert.

7. Gleitstein nach Anspruch 6, **dadurch gekennzeichnet, dass** die Schmierstoffdurchführungsöffnung (12) mit dem Kanal (4) fluchtet.

8. Gleitstein nach einem der vorangegangenen Ansprüche, **dadurch gekennzeichnet, dass** eine im Betrieb der Kurbelschlaufe zugewandte Gleitseite (13) der Gleitplatte (6) zur Ausbildung von Schmierstofftaschen eine Vielzahl von Vertiefungen (15) aufweist.

9. Gleitstein nach Anspruch 8, **dadurch gekennzeichnet, dass** die Vertiefungen (15a) kalottenförmig sind und eine Tiefe von 0,05 mm bis 0,1 mm aufweisen.

10. Gleitstein nach Anspruch 8 oder 9, **dadurch gekennzeichnet, dass** die Vertiefungen (15a) in einer Längsrichtung der Gleitplatte (6) linienförmig angeordnet sind.

11. Gleitstein nach Anspruch 10, **dadurch gekennzeichnet, dass** die aus Vertiefungen (15a) gebildeten Linien zur Gleitrichtung (7) einen Winkel (α) einschließen, wobei der Winkel (α) 3° bis 20°, insbesondere 5° bis 15° beträgt.

12. Gleitstein nach einem der Ansprüche 8 bis 11, **dadurch gekennzeichnet, dass** die Gleitseite (13) eine Vielzahl von noppenartigen Erhöhungen (15) aufweist, die in der Längsrichtung der Gleitplatte (6) linienförmig angeordnet sind.

13. Gleitstein nach einem der Ansprüche 10 bis 12, **dadurch gekennzeichnet, dass** benachbarte Linien von Vertiefungen (15a) oder Erhöhungen (15) versetzt angeordnet sind.

14. Gleitstein nach einem der Ansprüche 3 bis 13, **dadurch gekennzeichnet, dass** die Stege (10) der Gleitplatte (6) in taschenartige Ausnehmungen (11) des Grundkörpers (1) eingreifen.

## Claims

1. A sliding block for a scotch yoke reciprocating piston engine having a base body (1) with a receiving opening (3) for cooperating with a crankpin of a crankshaft and side surfaces (5), which are oriented toward slide ways of a scotch yoke during operation, with a supply of pressurized lubricant from the receiving opening (3) for the crankpin to the side surfaces (5) being provided during operation, the base body (1) being provided with sliding plates (6) in the region of the side surfaces (5) oriented toward the slide ways of the scotch yoke, and the sliding plates (6) being supported in floating fashion relative to the base body (1) and between the sliding plates (6) and the side surfaces (5), a gap (9) being provided, which is at least partially filled with lubricant during operation of the scotch yoke reciprocating piston engine, **characterized in that** the sliding plate (6) has at least one conducting opening (12), through which lubricant can be conveyed to a sliding gap between the slide way of the scotch yoke and of the sliding plate (6) during operation.

2. The sliding block according to claim 1, **characterized in that** encompassing the gap (9) at least partially at the edges, a barrier (10) is provided to prevent the escape of lubricant from the gap (9).

3. The sliding block according to claim 2, **characterized in that** the barrier (10) is at least one partition wall (10), which extends away from the at least one sliding plate (6) or from the base body (1), covering the gap (9).

4. The sliding block according to claim 2 or 3, **characterized in that** the barrier (10) fixes/holds the at least one sliding plate (6) in a form-fitting way in a sliding direction (7) relative to the base body (1).

5. The sliding block according to one of the preceding claims, **characterized in that** the sliding plate (6) is mounted so that it is movable, i.e. in a floating fashion, perpendicular to a plane of the sliding plate (6) relative to the base body (1).

6. The sliding block according to one of the preceding claims, **characterized in that** the base body (1) has at least one conduit (4), which conveys pressurized lubricant during operation and which communicates with the gap (9).

7. The sliding block according to claim 6, **characterized in that** the lubricant conducting opening (12) is aligned with the conduit (4).

8. The sliding block according to one of the preceding claims, **characterized in that** a sliding side (13) of the sliding plate (6) that is oriented toward the scotch yoke during operation has a plurality of recesses (15a) in order to provide lubricant pockets.

9. The sliding block according to claim 8, **characterized in that** the recesses (15a) are embodied in the form of spherical cups and have a depth of from 0.05 to 0.1 mm.

10. The sliding block according to claim 8 or 9, **characterized in that** the recesses (15a) are arranged in a linear fashion in a longitudinal direction of the sliding plate (6).

11. The sliding block according to claim 10, **characterized in that** the lines composed of the recesses (15a) enclose an angle (α) relative to the sliding direction (7), where the angle (α) is between 3° and 20°, in particular between 5° and 15°.

12. The sliding block according to one of claims 8 through 11, **characterized in that** the sliding side (13) has a plurality of nub-like projections (15), which are arranged in a linear fashion in the longitudinal direction of the sliding plate (6).

13. The sliding block according to one of claims 10 through 12, **characterized in that** adjacent lines of recesses (15a) or projections (15) are positioned so that they are offset from one another.

14. The sliding block according to one of claims 3 through 13, **characterized in that** the partition walls (10) of the sliding plate (6) engage in pocket-like recesses (11) of the base body (1).

## Revendications

1. Coulisseau pour une machine à piston alternatif à coulisse de type Bourke, comportant un corps de base (1) présentant un orifice de réception (3) pour coopérer avec un maneton d'un vilebrequin et des surfaces latérales (5) qui, pendant le fonctionnement, sont tournées vers des glissières d'une coulisse, dans lequel, pendant le fonctionnement, il existe une alimentation en lubrifiant sous pression depuis l'orifice de réception (3) pour le maneton vers les surfaces latérales (5), dans lequel des plaques de coulissement (6) sont associées au corps de base (1) dans la zone des surfaces latérales (5) tournées vers les glissières de la coulisse, les plaques de coulissement (6) sont montées en flottement par rapport au corps de base (1) et un intervalle (9) existe entre les plaques de coulissement (6) et les surfaces latérales (5), qui est rempli au moins partiellement de lubrifiant pendant le fonctionnement de la machine à piston alternative à coulisse de type Bourke, **caractérisé en ce que** la plaque de coulissement (6) présente au moins un orifice de passage (12) à travers lequel un lubrifiant peut être amené vers un intervalle de coulissement entre la glissière de la coulisse et la plaque de coulissement (6), pendant le fonctionnement.

2. Coulisseau selon la revendication 1, **caractérisé en ce qu'**il est prévu au moins une barrière (10) entourant au moins partiellement l'intervalle (9) au bord et destinée à empêcher l'échappement de lubrifiant hors de l'intervalle (9).

3. Coulisseau selon la revendication 2, **caractérisé en ce que** la barrière (10) est au moins une barrette (10) qui s'étend en éloignement de ladite au moins une plaque de coulissement (6) ou du corps de base (1) en recouvrant l'intervalle (9).

4. Coulisseau selon la revendication 2 ou 3, **caractérisé en ce que** la barrière (10) immobilise/retient par coopération de formes ladite au moins une plaque de coulissement (6) dans une direction de coulissement (7) par rapport au corps de base (1).

5. Coulisseau selon l'une des revendications précédentes, **caractérisé en ce que** la plaque de coulissement (6) est montée avec faculté de translation, c'est-à-dire en flottement perpendiculairement à un plan de la plaque de coulissement (6), par rapport au corps de base (1).

6. Coulisseau selon l'une des revendications précédentes, **caractérisé en ce que** le corps de base (1) comprend au moins un canal (4) menant du lubrifiant sous pression pendant le fonctionnement, qui communique avec l'intervalle (9).

7. Coulisseau selon la revendication 6, **caractérisé en ce que** l'orifice de passage de lubrifiant (12) est en alignement avec le canal (4).

8. Coulisseau selon l'une des revendications précédentes, **caractérisé en ce qu'**un côté de coulissement (13) de la plaque de coulissement (6) tourné vers la coulisse pendant le fonctionnement présente une multitude de renfoncements (15) pour réaliser des pochettes à lubrifiant.

9. Coulisseau selon la revendication 8, **caractérisé en ce que** les renfoncements (15a) sont en forme de calotte et présentent une profondeur de 0,05 mm à 0,1 mm.

10. Coulisseau selon la revendication 8 ou 9, **caractérisé en ce que** les renfoncements (15a) sont disposés en forme linéaire dans une direction longitudinale de la plaque de coulissement (6).

11. Coulisseau selon la revendication 10, **caractérisé en ce que** les lignes formées par des renfoncements (15a) définissent un angle (α) vers la direction de coulissement (7), l'angle (α) étant de 3° à 20°, en particulier de 5° à 15°.

12. Coulisseau selon l'une des revendications 8 à 11, **caractérisé en ce que** le côté de coulissement (13) présente une multitude d'élévations (15) en forme de boutons qui sont disposées en forme linéaire dans la direction longitudinale de la plaque de coulissement (6).

13. Coulisseau selon l'une des revendications 10 à 12, **caractérisé en ce que** des lignes voisines de renfoncements (15a) ou d'élévations (15) sont disposées en décalage.

14. Coulisseau selon l'une des revendications 3 à 13, **caractérisé en ce que** les barrettes (10) de la plaque de coulissement (6) viennent s'engager dans des évidements (11) en forme de pochettes du corps de base (1).
